# FASCICULE DE BREVET EUROPEEN

(11) **EP 3 839 657 B1**
(45) Date de publication et mention de la délivrance du brevet: **16.04.2025**
(21) Numéro de dépôt: 19216415.0
(22) Date de dépôt: 16.12.2019
(51) Int. Cl.: G04B 19/02, G04B 19/22, G04B 19/243, G04B 19/24, G04B 19/16

(54) **MECANISME D'AFFICHAGE D'HORLOGERIE A LA DEMANDE**
ON-DEMAND-ANZEIGEMECHANISMUS FÜR UHR
ON-DEMAND TIMEPIECE DISPLAY MECHANISM

(43) Date de publication de la demande: 23.06.2021
(73) Titulaire: Montres Breguet S.A., 1344 L'Abbaye (CH)
(72) Inventeur: ZAUGG, M. Alain, 1347 Le Sentier (CH)
(74) Mandataire: ICB SA

(56) Documents cités:
- EP-A1- 1 959 317
- EP-A1- 2 410 388
- EP-A1- 2 887 158
- JP-A- 2014 102 189
- JP-A- H08 220 257

## Description

### Domaine de l'invention

L'invention concerne un mécanisme d'affichage d'horlogerie à la demande, comportant une pluralité de mécanismes primaires chacun apte à la détermination de la valeur d'une grandeur, et au moins un actionneur manœuvrable par un utilisateur pour la sélection de l'affichage de la valeur instantanée d'une grandeur particulière déterminée par l'un des mécanismes primaires, chaque affichage étant effectué par la coopération d'un afficheur mobile, comportant une aiguille ou un disque, avec un afficheur complémentaire comportant au moins un index gradué.

L'invention concerne encore une pièce d'horlogerie, notamment une montre, comportant au moins un tel mécanisme d'affichage.

L'invention concerne le domaine des mécanismes d'affichage d'horlogerie.

### Arrière-plan de l'invention

Les pièces d'horlogerie à complications sont prisées des utilisateurs, mais les affichages deviennent vite difficiles à lire quand ils concernent une grande variété de grandeurs à afficher. La petite taille des repérages aggrave la difficulté de lecture. Et il existe un risque de confusion par l'utilisateur si chaque affichage n'est pas univoque.

Le document EP1959317A1 au nom de MAURICE LACROIX décrit un mécanisme de transmission commutable destiné à être intégré dans un mouvement horloger et comportant un pignon de transmission entraîné en rotation par un premier mobile du mouvement de façon à représenter une première information à afficher. Un élément portant un premier cœur de rattrapante est monté fou sur le pignon de transmission et est entraîné en rotation par le premier ou par un second mobile du mouvement de façon à représenter une seconde information à afficher, un deuxième cœur de rattrapante étant fixé sur le pignon de transmission, une roue de transmission étant montée folle autour du pignon de transmission et portant un premier, respectivement un deuxième, marteau précontraint par un premier, respectivement un deuxième, ressort de précontrainte contre le premier, respectivement deuxième, cœur, une roue de commutation étant montée de façon rotative sur la périphérie de la roue de transmission et portant une première, respectivement une deuxième, came agissant sur le premier, respectivement deuxième, marteau de façon à enlever alternativement le contact entre le premier marteau et le premier cœur, respectivement le deuxième marteau et le deuxième coeur, afin de commuter la position de la roue de transmission selon la première, respectivement la deuxième, information à afficher, une roue de commande intermédiaire étant montée folle autour du pignon de transmission et se trouvant en prise avec la roue de commutation, la roue de commande intermédiaire étant fixée à une roue de commande pouvant être tournée de façon contrôlée par l'intermédiaire d'un mécanisme de commande du mécanisme de transmission.

Le document JP H08 220257 au nom de RHYTHM WATCH décrit une horloge d'affichage multifonctionnelle capable de montrer clairement une heure et d'autres informations. Le premier cadran a le premier index de temps pour afficher une partie du temps, et le premier index d'informations pour afficher d'autres informations que l'heure. De même, le deuxième cadran a le deuxième index de temps masquant le premier index d'informations du premier cadran et complétant le premier index de temps. Dans ce cas, une heure indiquée avec le premier index de temps et le deuxième index de temps, et les informations indiquées avec le premier index d'informations peuvent être clairement sélectionnées pour être affichées en déplaçant le deuxième cadran.

Le document EP2887158A1 au nom de ETA SA Manufacture Horlogère Suisse décrit un dispositif de réglage pour montre agencé pour être plaqué sur la glace d'une montre comportant plusieurs moyens d'affichage. Ce dispositif est agencé pour permettre la visualisation par l'utilisateur desdits moyens d'affichage de ladite montre pendant leur réglage, ledit dispositif comportant au moins un repère d'indexage pour son indexation angulaire par rapport à une référence de ladite montre, et ce dispositif comporte, pour au moins un affichage particulier de ladite montre, au moins une information complémentaire par rapport audit affichage particulier de ladite montre pour faciliter le réglage dudit affichage particulier considéré.

Le document JP2014102189A décrit une pièce d'horlogerie dans laquelle un même jeu d'aiguilles peut être utilisé, à la demande, pour afficher l'heure courante et/ou des informations complémentaires. La pièce d'horlogerie comporte un cadran percé de guichets au dessous desquels un disque portant des index gradués peut se déplacer, pour laisser apparaître à l'utilisateur les index relatifs à l'information complémentaire à afficher.

### Résumé de l'invention

De manière connue, les montres peuvent afficher des indications au moyen d'aiguilles ou de guichets. Il est également connu que des systèmes de mémoires permettent d'afficher deux indications à la demande sur le même affichage, pour la même grandeur.

L'invention se propose de permettre l'affichage de deux indications de grandeurs différentes, ou ayant des unités différentes, sur le même support d'affichage, et en particulier mais non limitativement, de réaliser la combinaison de l'affichage des mois et du quantième sur le même affichage.

L'invention se propose ainsi de fournir à l'utilisateur d'une montre une information fiable relative à la grandeur dont il observe la position, avec un affichage simplifié, et avantageusement de plus grande taille que dans les mécanismes connus.

A cet effet, l'invention concerne un mécanisme d'affichage d'horlogerie à la demande, selon la revendication 1.

L'invention concerne encore une pièce d'horlogerie, notamment une montre, comportant au moins un tel mécanisme d'affichage.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue de face, une montre comportant un mécanisme d'affichage à la demande selon l'invention, permutable entre une position d'affichage de la date et une position d'affichage du mois courant, par une même aiguille et sur un même secteur gradué;
- la figure 2 représente, de façon similaire à la figure 1, une autre montre comportant un anneau à guichets et un anneau gradué en chiffre des jours et en lettres de mois, mobiles l'un par rapport à l'autre, représentée dans une position d'affichage des mois ;
- la figure 3 représente, de façon similaire à la figure 1, une autre montre comportant un anneau à guichets et un anneau gradué en chiffre des jours et en lettres de mois, mobiles l'un par rapport à l'autre, représentée dans une position d'affichage du quantième ;
- la figure 4 représente, de façon similaire à la figure 1, un disque d'une telle montre comportant une échelle graduée par alternance de chiffres des jours et de lettres de mois ;
- la figure 5 représente, de façon similaire à la figure 1, un tel mécanisme pour l'affichage sur demande du mois courant ou du quantième, comportant un actionneur pour la commande d'une roue à colonnes commandant elle-même la position d'une bascule de commande d'un isolateur, lequel isolateur forme un étage d'un bloc de mobiles coaxiaux et superposés comportant encore une roue des mois équipée d'un levier des mois et d'un ressort des mois et pouvant interférer avec cet isolateur, une roue des jours équipée d'un levier des jours et d'un ressort des jours, et un mobile d'affichage porteur d'une aiguille et d'un coeur de commande qui est apte à coopérer à la fois avec le levier des jours avec lequel il est en contact permanent, et avec le levier des mois avec lequel il est en contact lors d'une action de l'utilisateur sur le poussoir de l'actionneur ;
- la figure 6 est un schéma-blocs représentant une montre avec plusieurs tels mécanismes d'affichage.

### Description détaillée des modes de réalisation préférés

L'invention concerne un mécanisme d'affichage 100 d'horlogerie à la demande, comportant une pluralité de mécanismes primaires 10 chacun apte à la détermination de la valeur d'une grandeur, et au moins un actionneur 20 manoeuvrable par un utilisateur pour la sélection de l'affichage de la valeur instantanée d'une grandeur particulière déterminée par l'un des mécanismes primaires 10. Chaque affichage est effectué par la coopération d'un afficheur 1 mobile, comportant une aiguille ou un disque, avec un afficheur complémentaire 2 comportant au moins un index gradué 3.

L'afficheur 1 ou/et l'afficheur complémentaire 2 est commun à tous les affichages que peut réaliser le mécanisme d'affichage 100.

Plus particulièrement, à la fois l'afficheur 1 et l'afficheur complémentaire 2 sont communs à tous les affichages que peut réaliser le mécanisme d'affichage 100.

Plus particulièrement, l'afficheur complémentaire 2 comporte une pluralité d'index gradués 3 correspondant chacun à l'affichage de la valeur d'une grandeur particulière.

Selon l'invention :
- ou bien l'afficheur complémentaire 2 est mobile par rapport à une fenêtre 4, de façon à ne faire apparaître, à un instant donné, qu'un seul index gradué 3 à la vue de l'utilisateur ;
- ou bien le mécanisme d'affichage 100 comporte une fenêtre 4, qui est mobile au-dessus de l'afficheur complémentaire 2, de façon à ne faire apparaître, à un instant donné, qu'un seul index gradué 3 à la vue de l'utilisateur.

Plus particulièrement, le mécanisme d'affichage 100 comporte un disque unique, qui est porteur de tous les index gradués 3.

Plus particulièrement, le mécanisme d'affichage 100 comporte un indicateur de grandeur 5 associé avec chaque index gradué 3 pour l'affichage à la vue de l'utilisateur du nom de la grandeur dont la valeur est affichée à un instant donné, ou d'un symbole représentatif de cette grandeur.

Dans une variante, un tel indicateur de grandeur 5 est mobile par rapport à un guichet 6, de façon à ne faire apparaître, à un instant donné, qu'un seul nom ou symbole de grandeur à la vue de l'utilisateur.

Dans une autre variante, le mécanisme d'affichage 100 comporte un guichet 6 qui est mobile au-dessus de l'indicateur de grandeur 5, de façon à ne faire apparaître, à un instant donné, qu'un seul nom ou symbole de grandeur à la vue de l'utilisateur.

Plus particulièrement, le mécanisme d'affichage 100 comporte un disque unique, qui est porteur de tous les indicateurs de grandeur 5.

Plus particulièrement encore, le mécanisme d'affichage 100 comporte un même disque unique porteur de tous les index gradués 3 et de tous les indicateurs de grandeur 5.

Plus particulièrement, chacun des mécanismes primaires 10 est un mécanisme mécanique à mémoire. Plus particulièrement encore, quand le mécanisme d'affichage 100 comporte un guichet 6, ce mécanisme mécanique à mémoire est agencé pour commander la position relative entre l'indicateur de grandeur 5 et le guichet 6. Dans une variante particulière, au moins un des mécanismes mécaniques à mémoire est un mécanisme comportant au moins une roue de mémoire, notamment telle que décrite par le document EP2362276B1 au nom de MONTRES BREGUET SA.

Plus particulièrement, l'actionneur 20 est agencé pour être actionné par une simple pression par l'utilisateur, pour commander le changement d'affichage de la valeur d'une grandeur vers la valeur d'une autre grandeur, selon une séquence fixe de différentes grandeurs.

Dans une variante, l'actionneur 20 est agencé pour prendre, sur action de l'utilisateur, différentes positions correspondant chacune à l'affichage de la valeur d'une grandeur différente.

Plus particulièrement, l'afficheur 1 mobile est un afficheur rétrograde.

Plus particulièrement, le mécanisme d'affichage 100 concerne des grandeurs qui ont toutes des unités différentes.

Plus particulièrement, l'un des mécanismes primaires 10 est un affichage des mois.

L'invention se prête bien à une grande diversité de mécanismes primaires 10, notamment et non limitativement :
- mécanisme d'affichage de quantième ;
- mécanisme d'affichage de réserve de marche ;
- mécanisme d'affichage de mode de sonnerie ;
- mécanisme d'affichage jour/nuit ;
- mécanisme d'affichage AM/PM ;
- mécanisme d'affichage de fuseau ;
- mécanisme d'affichage de pression ambiante ;
- mécanisme d'affichage de température ambiante.

L'invention concerne encore une pièce d'horlogerie 1000 comportant au moins un tel mécanisme d'affichage 100.

L'invention est illustrée pour un cas particulier, non limitatif, où le mécanisme selon l'invention permet d'effectuer la fonction d'affichage de deux valeurs horlogères distinctes par un même afficheur, ici une même aiguille. Dans cet exemple illustré par les figures 1 et 5, les mécanismes primaires 10 sont un mécanisme de quantième et un mécanisme des mois, qui peuvent naturellement comporter des éléments communs.

Ce mode particulier de réalisation permet d'obtenir la configuration visible sur les figures 1 et 2, avec l'affichage de la date et du mois, alternativement en poussant un poussoir, et douze dates équidistantes, notamment douze dates successives, notamment les douze premières dates, faisant office de numéro de mois. La figure 1 illustre la position d'affichage de la date, et la figure 2 la position d'affichage du mois courant.

De façon particulière, l'actionneur 20 est agencé pour commander la position d'une roue à colonnes 12 déterminant la position d'une bascule de commande 14 agencée pour la commande d'un isolateur 15, lequel est agencé pour débrayer un des mécanismes primaires 10 de l'afficheur 1 dans un état inactif de l'actionneur 20, et pour l'embrayer à l'afficheur 1 quand l'actionneur 20 est activé, et de façon à exercer alors sur l'afficheur 1 un couple supérieur à celui qu'exerce sur ce même afficheur 1 un autre mécanisme primaire 10 que comporte le mécanisme d'affichage 100.

De préférence mais non limitativement l'isolateur 15 est coaxial avec trois autres mobiles, leur superposition comporte quatre niveaux, un premier niveau comportant un mobile d'affichage comportant l'afficheur 1 qui est solidaire d'un cœur d'affichage 18, lequel s'étend encore sur un deuxième niveau et un troisième niveau, le deuxième niveau comportant une première roue 16 d'un premier 'mécanisme primaire 10 porteuse d'un premier levier 161 rappelé sur le cœur d'affichage 18 par un premier ressort 162, le troisième niveau comportant une deuxième roue 17 d'un deuxième 'mécanisme primaire 10 porteuse d'un deuxième levier 171 rappelé sur le cœur d'affichage 18 par un deuxième ressort 172, et un quatrième niveau comportant l'isolateur 15 qui est porteur d'un élément de blocage ou d'une goupille 150, s'étendant dans le troisième niveau de façon à interagir avec le deuxième levier 171 pour le maintenir à distance du cœur d'affichage 18 en l'absence d'action de l'utilisateur sur l'actionneur 20.

Le mécanisme d'affichage 100 comporte ainsi ici :
- un actionneur 20 qui commande le pivotement d'une première bascule de commande 11 pour commander la rotation d'une roue à colonnes, ou similaire ; cette première bascule de commande 11 comporte un bras élastique 111 portant un doigt d'entraînement 112 à son extrémité distale ;
- une roue à colonnes 12, pivotant autour d'un axe D12, qui porte classiquement une denture externe 121 avec laquelle coopère le doigt 112 pour son entraînement, et la partie centrale crénelée comportant une alternance de colonnes 123 et de dégagements 122 et; cette roue à colonnes 12 est maintenue en position par un sautoir de roue à colonnes 13 ;
- une deuxième bascule de commande 14, pivotant autour d'un axe D14, pour la commande d'un isolateur de mémoire et affichage date/mois ; cette deuxième bascule de commande 14 comporte un ergot 141 agencé pour coopérer avec un dégagement 122 de la roue à colonnes 12, dans certaines positions relatives, et tel que visible dans la position représentée en trait interrompu ; elle comporte encore un bras 142, porteur d'une ou plusieurs dents 143 à son extrémité distale, deux dents dans le cas de la figure 5 ; plus particulièrement, ce bras 142 est un bras élastique dont le corps est constitué de lames élastiques 144 et 145 ;
- un isolateur de mémoire 15, rotatif autour de l'axe D0, et qui comporte une denture 151 avec laquelle coopère à son tour chaque dent 143 de la deuxième bascule de commande 14 ;
- une roue de quantième 16, également rotative autour de l'axe D0, et entraînée par un mécanisme de quantième classique non détaillé ici, et qui comporte 31 dents ;
- une roue des mois 17, également rotative autour de l'axe D0, et entraînée par un mécanisme des mois classique non détaillé ici, et qui comporte 12 dents, qui n'occupent qu'une partie de la circonférence de cette roue des mois 17 ;
- un cœur d'affichage 18 et un mobile d'affichage 180, rotatif autour de l'axe D0 ;
- un afficheur 1 mobile, ici constitué par une aiguille de quantième et des mois 19.

La roue de quantième 16 porte un levier des jours 161, pivotant autour de l'axe D1, et qui est activé par un ressort des jours 162 qui assure sa liaison avec le cœur d'affichage 18 par défaut.

La roue des mois 17 porte de façon similaire un levier des mois 171, pivotant autour de l'axe D2, et qui est activé par un ressort des mois 172, et qui est piloté par la roue d'isolateur de mémoire 15. Son ressort des mois 172 est dimensionné pour être capable de piloter le cœur d'affichage 18 lorsque l'isolateur de mémoire 15 est désactivé malgré le levier des jours 161 de la roue de quantième 16.

On comprend que quatre mobiles sont montés coaxiaux autour de l'axe D0, et superposés :
- sur un premier niveau un mobile d'affichage comporte l'aiguille 19 qui est solidaire du cœur d'affichage 18, lequel s'étend encore sur un deuxième niveau et un troisième niveau ;
- ce deuxième niveau est celui de la roue de quantième 16, et où la came du cœur est agencée pour coopérer avec le levier des jours 161 ;
- ce troisième niveau est celui de la roue des mois 17, et où la came du cœur est agencée pour coopérer avec le levier des mois 171 ;
- sur un quatrième niveau s'étend l'isolateur de mémoire 15, dont la goupille 150 s'étend dans le troisième niveau de façon à interagir avec le levier des mois 171 ; par défaut la goupille 150 maintient le levier des mois 171 à distance du cœur 18. Ce n'est que lorsque la deuxième bascule de commande 14 commande la rotation de l'isolateur 15 que la goupille 150 change de position, passant de la position à 11 heures à la position à 1 heure de la figure 5, par rapport à l'axe D0, le fort ressort des mois 171 recherche alors la position stable du cœur 18, tout en surmontant le couple résistant opposé par le ressort des jours 162, le levier des jours 161 étant toujours en contact avec le cœur 18.

La deuxième bascule de commande 14 est encore avantageusement utilisée pour porter ou commander l'indication du mode d'affichage en cours, en portant un indicateur de grandeur 5 tel qu'une palette indicatrice mobile ou un guichet mobile, ou en commandant par l'intermédiaire d'un rouage ou similaire la rotation d'une telle palette indicatrice mobile ou d'un tel guichet mobile, pour effectuer l'affichage d'une indication date/mois comme sur la figure 1, ou pour afficher une échelle appropriée comme par exemple J-F-M-A ou 9-11-13-15-17..., sur la figure 5, respectivement pour les mois ou les quantièmes. La deuxième bascule de commande 14 peut également porter une aiguille, sur son axe, qui, par sa course angulaire, permet l'affichage date/mois sur des graduations de cadran.

L'état de départ est posé comme étant un affichage de la date (quantième). Cet état correspond aux représentations en traits pleins de la figure 5. L'affichage date/mois est alors en position « date ».

L'affichage est lié par le coeur de commande 18 et le levier des jours 161 de la roue de quantième 16 à celle-ci, l'affichage indique donc la position angulaire de la roue de quantième 16.

Lorsque l'utilisateur pousse l'actionneur 20, notamment un poussoir, de la montre 1000, la bascule de commande 11 qui commande la roue à colonnes 12 fait tourner celle-ci d'un pas. De manière connue du fonctionnement des roues à colonnes, un pas remplace une colonne 123 par un dégagement 122, la deuxième bascule de commande 14 de commande d'isolateur de mémoire, qui était en appui sur une colonne 123 tombe donc en position active dans un évidement 122 (position en trait interrompu). L'affichage date/mois qui est piloté par la deuxième bascule de commande 14 de commande d'isolateur change et affiche alors « mois » en lieu et place de « date ».

La deuxième bascule de commande 14 de commande d'isolateur de mémoire entraîne l'isolateur de mémoire 15, dont la goupille150 libère le levier des mois 171 de la roue des mois 17. Comme le couple imprimé par le ressort des mois 172 de ce levier des mois 171 est plus élevé que celui imprimé par le ressort des jours 162 du levier de quantième 161, le coeur de commande 18 s'aligne sur la position angulaire du mois en cours, en entraînant l'aiguille 19 vers la position correspondante.

Une nouvelle pression sur le poussoir 20 ramène les pièces en position initiale.

Cette variante illustrée par les figures 1 et 5 autorise une rotation de l'aiguille 19 sur 360°. Naturellement ce mécanisme peut être réalisé de façon rétrograde.

La figure 1 montre un affichage des mois et du quantième rétrograde sur une seule aiguille, l'aiguille affiche les mois ou le quantième alternativement lors de la pression sur le poussoir 21 situé à deux heures. Le guichet 6 à six heures indique les unités de l'affichage, dans ce cas : indicateur de date 52 / indicateur du mois 51.

La figure 2 montre un affichage des mois et du quantième rétrograde sur une seule aiguille, l'aiguille affiche les mois ou le quantième alternativement lors de la pression sur le poussoir 21 situé à deux heures. Les guichets / index du rétrograde disposés sur 240° de la position à huit heures jusqu'à la position à quatre heures indiquent alternativement les unités de l'affichage, dans ce cas : 1-3-5-7-9-11-13...21 et J-F-M-A-M-J-J-A-S-O-N-D.

Une variante de l'invention consiste à commander directement par un poussoir 20 la deuxième commande 14 ; dans ce cas, il n'y a pas deux états stables, mais l'affichage est en permanence sur la date, sauf lors de l'appui sur l'actionneur 20 qui passe à l'affichage du mois, et revient à la date lorsque le poussoir est relâché.

En somme, une montre selon l'invention utilise des mécanismes connus de mémoire pour afficher par une aiguille et à la demande, alternativement le quantième et le mois. Le mécanisme à mémoire utilise ici une combinaison de coeur et de ressorts, d'autres mécanismes sont envisageables.

Le mécanisme comporte également un affichage par guichet des unités, qui est commandé par le mécanisme de mémoire de manière à coordonner les unités avec la valeur de l'aiguille.

D'autres affichages ayant des unités différentes peuvent être couplés, par exemple, quantième et autonomie, température, mode de sonnerie, et autres.

L'invention permet de simplifier l'affichage de la montre, de fournir une animation intéressante à l'utilisateur, de permettre un affichage discret des grandeurs les moins utilisées, comme ici l'affichage des mois, et de permettre des affichages à mémoire avec des valeurs ayant des unités différentes.

## Revendications

1. Mécanisme d'affichage (100) d'horlogerie à la demande, comportant une pluralité de mécanismes primaires (10) chacun apte à la détermination de la valeur d'une grandeur, et au moins un actionneur (20) manoeuvrable par un utilisateur pour la sélection de l'affichage de la valeur instantanée d'une grandeur particulière déterminée par l'un desdits mécanismes primaires (10), chaque dit affichage étant effectué par la coopération d'un afficheur (1) mobile comportant une aiguille ou un disque, avec un afficheur complémentaire (2) comportant au moins un index gradué (3), ledit afficheur (1) et/ou ledit afficheur complémentaire (2) étant commun à tous les affichages que peut réaliser ledit mécanisme d'affichage (100), ledit afficheur complémentaire (2) comportant une pluralité de dits index gradués (3) correspondant chacun à l'affichage de la valeur d'une grandeur particulière, mécanisme d'affichage (100) dans lequel, soit l'afficheur complémentaire (2) est mobile par rapport à une fenêtre (4) de façon à ne faire apparaître, à un instant donné, qu'un seul dit index gradué (3) à la vue de l'utilisateur, soit la fenêtre (4) est mobile au-dessus dudit afficheur complémentaire (2) de façon à ne faire apparaître, à un instant donné, qu'un seul dit index gradué (3) à la vue de l'utilisateur, **caractérisé en ce que** ledit au moins un actionneur (20) est agencé pour commander la position d'une roue à colonnes (12) déterminant la position d'une bascule de commande (14) agencée pour la commande d'un isolateur (15) lequel est agencé pour débrayer un des mécanismes primaires (10) dudit afficheur (1) dans un état inactif dudit au moins un actionneur (20), et pour l'embrayer audit afficheur (1) quand ledit actionneur (20) est activé, et de façon à exercer alors sur ledit afficheur (1) un couple supérieur à celui qu'exerce sur ledit afficheur (1) un autre des mécanismes primaire (10) que comporte ledit mécanisme d'affichage (100).

2. Mécanisme d'affichage (100) selon la revendication 1, **caractérisé en ce que** ledit mécanisme d'affichage (100) comporte un disque unique porteur de tous les dits index gradués (3).

3. Mécanisme d'affichage (100) selon la revendication 1 ou 2, **caractérisé en ce que** ledit mécanisme d'affichage (100) comporte un indicateur de grandeur (5) associé avec chaque dit index gradué (3) pour l'affichage à la vue de l'utilisateur du nom de la grandeur dont la valeur est affichée à un instant donné.

4. Mécanisme d'affichage (100) selon la revendication 3, **caractérisé en ce que** ledit un indicateur de grandeur (5) est mobile par rapport à un guichet (6) de façon à ne faire apparaître, à un instant donné, qu'un seul dit nom de grandeur à la vue de l'utilisateur.

5. Mécanisme d'affichage (100) selon la revendication 3, **caractérisé en ce que** ledit mécanisme d'affichage (100) comporte un guichet (6) qui est mobile au-dessus dudit indicateur de grandeur (5) de façon à ne faire apparaître, à un instant donné, qu'un seul dit nom de grandeur à la vue de l'utilisateur.

6. Mécanisme d'affichage (100) selon l'une des revendications 3 à 5, **caractérisé en ce que** ledit mécanisme d'affichage (100) comporte un disque unique porteur de tous les dits indicateurs de grandeur (5).

7. Mécanisme d'affichage (100) selon les revendications 2 et 6, **caractérisé en ce que** ledit mécanisme d'affichage (100) comporte un même disque unique porteur de tous les dits index gradués (3) et de tous les dits indicateurs de grandeur (5).

8. Mécanisme d'affichage (100) selon l'une des revendications 1 à 7, **caractérisé en ce que** chacun desdits mécanismes primaires (10) est un mécanisme mécanique à mémoire.

9. Mécanisme d'affichage (100) selon la revendication 8 et l'une des revendications 5 à 7, **caractérisé en ce que** ledit mécanisme mécanique à mémoire est agencé pour commander la position relative entre ledit indicateur de grandeur (5) et ledit guichet (6).

10. Mécanisme d'affichage (100) selon la revendication 8 ou 9, **caractérisé en ce qu'**au moins un desdits mécanismes mécaniques à mémoire est un mécanisme comportant au moins une roue de mémoire.

11. Mécanisme d'affichage (100) selon l'une des revendications 1 à 10, **caractérisé en ce que** ledit actionneur (20) est agencé pour être actionné par une simple pression par l'utilisateur, pour commander le changement d'affichage de la valeur d'une grandeur vers la valeur d'une autre grandeur, selon une séquence fixe de différentes grandeurs.

12. Mécanisme d'affichage (100) selon l'une des revendications 1 à 10, **caractérisé en ce que** ledit actionneur (20) est agencé pour prendre, sur action de l'utilisateur, différentes positions correspondant chacune à l'affichage de la valeur d'une grandeur différente.

13. Mécanisme d'affichage (100) selon l'une des revendications 1 à 12, **caractérisé en ce que** ledit afficheur (1) mobile est un afficheur rétrograde.

14. Mécanisme d'affichage (100) selon l'une des revendications 1 à 13, **caractérisé en ce que** ledit mécanisme d'affichage (100) concerne des grandeurs qui ont toutes des unités différentes.

15. Mécanisme d'affichage (100) selon l'une des revendications 1 à 14, **caractérisé en ce que** l'un desdits mécanismes primaires (10) est un affichage des mois, ou un mécanisme d'affichage de quantième, ou un mécanisme d'affichage de réserve de marche, ou un mécanisme d'affichage de mode de sonnerie, ou un mécanisme d'affichage jour/nuit, ou un mécanisme d'affichage AM/PM, ou un mécanisme d'affichage de fuseau, ou un mécanisme d'affichage de pression ambiante, ou un mécanisme d'affichage de température ambiante.

16. Mécanisme d'affichage (100) selon la revendication 1, **caractérisé en ce que** ledit isolateur (15) est coaxial avec trois autres mobiles, et **en ce que** leur superposition comporte quatre niveaux, un premier niveau comportant un mobile d'affichage comportant ledit afficheur (1) qui est solidaire d'un cœur d'affichage (18), lequel s'étend encore sur un deuxième niveau et un troisième niveau, ledit deuxième niveau comportant une première roue (16) d'un premier dit mécanisme primaire (10) porteuse d'un premier levier (161) rappelé sur ledit cœur d'affichage (18) par un premier ressort (162), ledit troisième niveau comportant une deuxième roue (17) d'un deuxième dit mécanisme primaire (10) porteuse d'un deuxième levier (171) rappelé sur ledit cœur d'affichage (18) par un deuxième ressort (172), et un quatrième niveau comportant ledit isolateur (15) qui est porteur d'un élément de blocage ou d'une goupille (150), s'étendant dans ledit troisième niveau de façon à interagir avec ledit deuxième levier (171) pour le maintenir à distance dudit cœur d'affichage (18) en l'absence d'action de l'utilisateur sur ledit actionneur (20).

17. Pièce d'horlogerie (1000) comportant au moins un mécanisme d'affichage (100) selon l'une des revendications 1 à 16.

## Patentansprüche

1. Anzeigemechanismus (100) für Uhrwerke auf Anfrage, der eine Vielzahl von Primärmechanismen (10), die jeweils zur Bestimmung des Werts einer Größe geeignet sind, und mindestens ein Wirkglied (20) umfasst, das von einem Benutzer für die Auswahl der Anzeige des momentanen Werts einer bestimmten Größe, die von einem der Primärmechanismen (10) bestimmt wird, bedienbar ist, wobei jede Anzeige durch die Zusammenarbeit einer beweglichen Anzeigeeinheit (1), die eine Nadel oder eine Scheibe umfasst, mit einer zusätzlichen Anzeigeeinheit (2), die mindestens einen Skalenindex (3) umfasst, erfolgt, wobei die Anzeigeeinheit (1) und/oder die zusätzliche Anzeigeeinheit (2) allen Anzeigen gemeinsam ist, die der Anzeigemechanismus (100) realisieren kann, wobei die zusätzliche Anzeigeeinheit (2) eine Vielzahl von Skalenindexen (3) umfasst, die jeweils der Anzeige des Werts einer bestimmten Größe entsprechen, wobei beim Anzeigemechanismus (100) entweder die zusätzliche Anzeigeeinheit (2) gegenüber einem Sichtfenster (4) beweglich ist, so dass zu einem bestimmten Zeitpunkt nur ein einziger Skalenindex (3) zur Ansicht für den Benutzer angezeigt wird, oder das Sichtfenster (4) über der zusätzlichen Anzeigeeinheit (2) beweglich ist, so dass zu einem bestimmten Zeitpunkt nur ein einziger Skalenindex (3) zur Ansicht für den Benutzer angezeigt wird, **dadurch gekennzeichnet, dass** das mindestens eine Wirkglied (20) so angeordnet ist, dass es die Position eines Säulenrads (12) steuert, das die Position einer Steuerwippe (14) bestimmt, die zur Steuerung eines Isolators (15) angeordnet ist, der so angeordnet ist, dass er einen der Primärmechanismen (10) der Anzeigeeinheit (1) in einem inaktiven Zustand des mindestens einen Stellglieds (20) auskuppelt und diesen mit der Anzeigeeinheit (1) einkuppelt, wenn das Stellglied (20) aktiviert wird, und so, dass dann auf die Anzeigeeinheit (1) ein höheres Drehmoment ausgeübt wird, das größer ist als das auf die Anzeigeeinheit (1) eines anderen Primärmechanismus (10), den der Anzeigemechanismus (100) umfasst.

2. Anzeigemechanismus (100) nach Anspruch 1, **dadurch gekennzeichnet, dass** der Anzeigemechanismus (100) eine einzige Trägerscheibe für alle Skalenindexe (3) umfasst.

3. Anzeigemechanismus (100) nach Anspruch 1 oder 2, **dadurch gekennzeichnet, dass** der Anzeigemechanismus (100) eine Größenanzeige (5) umfasst, die mit jedem Skalenindex (3) zum Anzeigen der Bezeichnung der Größe, deren Wert zu einem bestimmten Zeitpunkt angezeigt wird, für den Benutzer verbunden ist.

4. Anzeigemechanismus (100) nach Anspruch 3, **dadurch gekennzeichnet, dass** die Größenanzeige (5) gegenüber einem Fenster (6) beweglich ist, so dass zu einem bestimmten Zeitpunkt nur eine einzige Größenbezeichnung zur Ansicht für den Benutzer erscheint.

5. Anzeigemechanismus (100) nach Anspruch 3, **dadurch gekennzeichnet, dass** der Anzeigemechanismus (100) ein Fenster (6) umfasst, das oberhalb der Größenanzeige (5) beweglich ist, so dass zu einem bestimmten Zeitpunkt nur eine einzige Größenbezeichnung zur Ansicht für den Benutzer erscheint.

6. Anzeigemechanismus (100) nach einem der Ansprüche 3 bis 5, **dadurch gekennzeichnet, dass** der Anzeigemechanismus (100) eine einzige Trägerscheibe für alle Größenanzeigen (5) umfasst.

7. Anzeigemechanismus (100) nach den Ansprüchen 2 und 6, **dadurch gekennzeichnet, dass** der Anzeigemechanismus (100) eine einzige Trägerscheibe für alle Skalenindexe (3) und alle Größenanzeigen (5) umfasst.

8. Anzeigemechanismus (100) nach einem der Ansprüche 1 bis 7, **dadurch gekennzeichnet, dass** jeder der Primärmechanismen (10) ein mechanischer Speichermechanismus ist.

9. Anzeigemechanismus (100) nach Anspruch 8 und einem der Ansprüche 5 bis 7,
**dadurch gekennzeichnet, dass** der mechanische Speichermechanismus so angeordnet ist, dass er die relative Position zwischen der Größenanzeige (5) und dem Fenster (6) steuert.

10. Anzeigemechanismus (100) nach Anspruch 8 oder 9, **dadurch gekennzeichnet, dass** mindestens einer der mechanischen Speichermechanismen ein Mechanismus ist, der mindestens ein Speicherrad umfasst.

11. Anzeigemechanismus (100) nach einem der Ansprüche 1 bis 10, **dadurch gekennzeichnet, dass** das Stellglied (20) so angeordnet ist, dass es durch einfaches Drücken durch den Benutzer betätigt wird, um den Anzeigewechsel vom Wert einer Größe zum Wert einer anderen Größe nach einer festen Abfolge verschiedener Größen zu steuern.

12. Anzeigemechanismus (100) nach einem der Ansprüche 1 bis 10, **dadurch gekennzeichnet, dass** das Stellglied (20) so angeordnet ist, dass es auf Aktion des Benutzers verschiedene Positionen einnimmt, die jeweils der Anzeige des Werts einer anderen Größe entsprechen.

13. Anzeigemechanismus (100) nach einem der Ansprüche 1 bis 12, **dadurch gekennzeichnet, dass** die bewegliche Anzeigeeinheit (1) eine rückläufige Anzeigeeinheit ist.

14. Anzeigemechanismus (100) nach einem der Ansprüche 1 bis 13, **dadurch gekennzeichnet, dass** der Anzeigemechanismus (100) Größen betrifft, die alle unterschiedliche Einheiten haben.

15. Anzeigemechanismus (100) nach einem der Ansprüche 1 bis 14, **dadurch gekennzeichnet, dass** einer der Primärmechanismen (10) eine Monatsanzeige oder ein Datumsanzeigemechanismus oder ein Gangreserveanzeigemechanismus oder ein Schalgmodusanzeigemechanismus oder ein Tag/Nacht-Anzeigemechanismus oder ein AM/PM-Anzeigemechanismus oder ein Zeitzonenanzeigemechanismus oder ein Umgebungsdruckanzeigemechanismus oder ein Umgebungstemperaturanzeigemechanismus ist.

16. Anzeigemechanismus (100) nach Anspruch 1,
**dadurch gekennzeichnet, dass** der Isolator (15) koaxial mit drei anderen Drehteilen ist und dass ihre Überlagerung vier Ebenen umfasst, wobei eine erste Ebene ein Anzeigedrehteil umfasst, das die Anzeigeeinheit (1) umfasst, die fest mit einem Anzeigeherz (18) verbunden ist, das sich noch über eine zweite Ebene und eine dritte Ebene erstreckt, wobei die zweite Ebene ein erstes Rad (16) eines ersten Primärmechanismus (10) umfasst, der einen ersten Hebel (161) trägt, der durch eine erste Feder (162) an das Anzeigeherz (18) zurückgehalten wird, wobei die dritte Ebene ein zweites Rad (17) eines zweiten Primärmechanismus (10) umfasst, der einen zweiten Hebel (171) trägt, der durch eine zweite Feder (172) an das Anzeigeherz (18) zurückgehalten wird, und wobei eine vierte Ebene den Isolator (15) umfasst, der ein Sperrelement oder einen Stift (150) trägt, das bzw. der sich in der dritten Ebene erstreckt, so dass es bzw. er mit dem zweiten Hebel (171) interagiert, um ihn bei Ausbleiben einer Aktion durch den Benutzer auf das Stellglied (20) von dem Anzeigeherz (18) entfernt zu halten.

17. Uhr (1000), die mindestens einen Anzeigemechanismus (100) nach einem der Ansprüche 1 bis 16 umfasst.

## Claims

1. On-demand horological display mechanism (100), including a plurality of primary mechanisms (10) each capable of determining the value of a variable, and at least one actuator (20) that can be manoeuvred by a user for the selection of the display of the instantaneous value of a specific variable determined by one of said primary mechanisms (10), each said display being performed by the cooperation of a moveable display (1) including a hand or a disc, with a complementary display (2) including at least one graduated index (3), where said display (1) or/and said complementary display (2) is common to all of the displays that said display mechanism (100) may produce, where said complementary display (2) includes a plurality of said graduated indexes (3) each corresponding to the display of the value of a specific variable, in which display mechanism (100), either the complementary display (2) is moveable in relation to a window (4) so as to show, at a given moment, only one said graduated index (3) for the user to view, or the window (4) is moveable above said complementary display (2) so as to show, at a given moment, only one said graduated index (3) for the user to view, **characterised in that** said at least one actuator (20) is arranged to control the position of a column wheel (12) determining the position of an operating lever (14) arranged for the control of a lifting-lever (15), which is arranged to uncouple one of the primary mechanisms (10) from said display (1) when said at least one actuator (20) is in an inactive state, and to couple same to said display (1) when said actuator (20) is activated, and so as to then exert on said display (1) a torque greater than that exerted on said display (1) by another of the primary mechanisms (10) that said display mechanism (100) comprises.

2. Display mechanism (100) according to claim 1, **characterised in that** said display mechanism (100) includes a single disc holding all of said graduated indexes (3).

3. Display mechanism (100) according to claim 1 or 2, **characterised in that** said display mechanism (100) includes a variable indicator (5) associated with each of said graduated indexes (3) for displaying for the user to view the name of the variable of which the value is displayed at a given moment.

4. Display mechanism (100) according to claim 3, **characterised in that** said variable indicator (5) is moveable in relation to an aperture (6), so as to show, at a given moment, only one said variable name for the user to view.

5. Display mechanism (100) according to claim 3, **characterised in that** said display mechanism (100) includes an aperture (6) that is moveable above said variable indicator (5), so as to show, at a given moment, only one said variable name for the user to view.

6. Display mechanism (100) according to one of claims 3 to 5, **characterised in that** said display mechanism (100) includes a single disc holding all of said variable indicators (5).

7. Display mechanism (100) according to claims 2 and 6, **characterised in that** said display mechanism (100) includes the same single disc holding all of said graduated indexes (3) and all of said variable indicators (5).

8. Display mechanism (100) according to one of claims 1 to 7, **characterised in that** each of said primary mechanisms (10) is a mechanical memory mechanism.

9. Display mechanism (100) according to claim 8 and one of claims 5 to 7, **characterised in that** said mechanical memory mechanism is arranged to control the relative position between said variable indicator (5) and said aperture (6).

10. Display mechanism (100) according to claim 8 or 9, **characterised in that** at least one of said mechanical memory mechanisms is a mechanism including at least one memory wheel.

11. Display mechanism (100) according to one of claims 1 to 10, **characterised in that** said actuator (20) is arranged to be actuated by a simple press by the user, in order to control the change of display from the value of one variable to the value of another variable, according to a fixed sequence of various variables.

12. Display mechanism (100) according to one of claims 1 to 10, **characterised in that** said actuator (20) is arranged to take, upon action by the user, various positions each corresponding to the display of the value of a different variable.

13. Display mechanism (100) according to one of claims 1 to 12, **characterised in that** said moveable display (1) is a retrograde display.

14. Display mechanism (100) according to one of claims 1 to 13, **characterised in that** said display mechanism (100) relates to variables that all have different units.

15. Display mechanism (100) according to one of claims 1 to 14, **characterised in that** one of said primary mechanisms (10) is a month display, or a date display mechanism, or a power reserve display mechanism, or a striking-work mode display mechanism, or a day/night display mechanism, or an AM/PM display mechanism, or a time zone display mechanism, or an ambient pressure display mechanism, or an ambient temperature display mechanism.

16. Display mechanism (100) according to claim 1, **characterised in that** said lifting-lever (15) is coaxial with three other wheel sets, and that the superimposition thereof includes four levels, a first level including a display wheel set including said display (1) that is integral with a display heart-piece (18), which also extends over a second level and a third level, said second level including a first wheel (16) of a first said primary mechanism (10) holding a first lever (161) returned on said display heart-piece (18) by a first spring (162), said third level including a second wheel (17) of a second said primary mechanism (10) holding a second lever (171) returned on said display heart-piece (18) by a second spring (172), and a fourth level including said lifting-lever (15) that holds a locking element or a pin (150), extending in said third level so as to interact with said second lever (171) in order to keep same away from said display heart-piece (18) in the absence of action by the user on said actuator (20).

17. Timepiece (1000) including at least one display mechanism (100) according to one of claims 1 to 16.
